# EUROPÄISCHE PATENTANMELDUNG

(11) **EP 4 671 447 A1**
(43) Veröffentlichungstag der Anmeldung: **31.12.2025**
(21) Anmeldenummer: 24184133.7
(22) Anmeldetag: 24.06.2024
(51) Int. Cl.: E01F 15/04

(54) **FAHRFLÄCHE MIT EINEM FAHRZEUGRÜCKHALTESYSTEM UND DIESES FAHRZEUGRÜCKHALTESYSTEM**

(71) Anmelder: voestalpine Krems Finaltechnik GmbH, 3502 Krems-Lerchenfeld (AT)
(72) Erfinder: Mader, Christian, 3500 Krems (AT)
(74) Vertreter: Jell, Friedrich

(57) **Zusammenfassung**

Es wird eine Fahrfläche (2) mit einem Fahrzeugrückhaltesystem (1) und dieses Fahrzeugrückhaltesystem (1) gezeigt. Um ein dem Fahrzeugrückhaltesystem (1) vorgegebenes Rückhaltevermögen sicherstellen zu können, wird vorgeschlagen, dass zwischen zumindest einem Steher (3) der Steher (3) und dem Zugelement (4) ein Montageelement (8) vorgesehen ist, das einerseits mit dem Steher (3) an einer ersten Steherseite (3a), insbesondere mittig, über eine Schraubverbindung (10) mit zumindest einer Schraube (10a), insbesondere direkt und/oder fest, verbunden und andererseits mit dem Zugelement (4) über die Klemmverbindung (6) mit dem Klemmbügel (7), insbesondere direkt und/oder fest, verbunden ist.

## Beschreibung

Die Erfindung betrifft ein Fahrzeugrückhaltesystem mit mehreren Stehern, mit zumindest einem von Steher zu Steher verlaufenden und damit verbundenen länglichen Zugelement, insbesondere mit zumindest einem Zugstab, und mit mehreren Klemmverbindungen mit zumindest je einem, insbesondere U-förmigen, Klemmbügel zur Verbindung des Zugelements mit dem jeweiligen Steher.

Zur direkten Klemmverbindung eines Zugstabs mit einem Steher eines Fahrzeugrückhaltesystems sind U-förmige Klemmbügel bzw. U-Bügel bekannt. Im Anprallfall verformen sich Zugstab und Steher gemeinsam, was nachteilig zu einer Situation führen kann, bei der der Steher umklappt und sich mit dem Steher der Zugstab unter das Fahrzeug bewegt. Mit einer verminderten Rückhaltewirkung des Fahrzeugrückhaltesystems ist zu rechnen, was zum Beispiel ein gefordertes Rückhaltevermögen gefährden kann.

Zudem kann je nach Lage am Steher und/oder dessen Profilform das Herstellen einer Klemmverbindung vergleichsweise aufwendig in der Handhabung bei Errichtung und Instandsetzung eines Fahrzeugrückhaltesystems sein.

Die Erfindung hat sich daher die Aufgabe gestellt, ein eingangs geschildertes Fahrzeugrückhaltesystem konstruktiv so zu verändern, dass dieses zuverlässig ein vorgegebenes Rückhaltevermögen erfüllen kann. Zudem soll damit auch die Montage des Fahrzeugrückhaltesystems erleichtert werden können.

Die Erfindung löst die gestellte Aufgabe durch die Merkmale des Anspruchs 1.

Ist zwischen zumindest einem Steher der Steher und dem Zugelement ein Montageelement vorgesehen, kann eine mechanische Entkopplung der Klemmverbindung von dem Steher ermöglicht werden. Dies gelingt dadurch, indem das Montageelement einerseits mit dem Steher an einer ersten Steherseite über eine Schraubverbindung mit zumindest einer Schraube verbunden und andererseits mit dem Zugelement über die Klemmverbindung mit dem Klemmbügel verbunden ist.

Damit befindet sich in der mechanischen Verbindung des Zugelements mit dem Steher sowohl eine Schraubverbindung als auch eine Klemmverbindung, womit im Anprallfall das Verhalten von Zugelement und Steher voneinander unabhängiger eingestellt werden kann.

Dies ist besonders vorteilhaft, wenn die Schraubverbindung und die Klemmverbindung derart aufeinander abgestimmt sind, dass sich im Anprallfall die Schraubverbindung zwischen dem Montageelement und dem Steher als Erster löst. Damit kann beispielsweise vermieden werden, dass sich das Zugelement mit einem sich umbiegenden oder umklappenden Steher nicht zwangsweise mitbewegt und damit unter ein anprallendes Fahrzeug gezogen wird. Ein vorgegebenes Rückhaltevermögen kann damit stets garantiert werden. Hierbei ist beispielsweise vorstellbar, dass aufgrund der Höhe der Anpallkräfte auch die Klemmverbindung die feste Verbindung mit dem Zugelement verliert. Vorzugsweise bleibt aber eine bewegliche Verbindung zwischen Montageelement und Zugelement aufrecht, um beispielsweise lose und/oder gelöste Teile am Fahrzeugrückhaltesystem im Anprallfall zu vermeiden.

Zudem kann durch das Montageelement die Montage des Fahrzeugrückhaltesystems erleichtert werden, da die Klemmverbindung unabhängig von der Montagehöhe am Steher und/oder der Geometrie des Stehers herstellbar ist.

Hierzu ist es vorstellbar, dass das Montageelement beispielsweise an der ersten Steherseite mittig über die Schraubverbindung verbunden ist.

Das Montageelement kann beispielsweise mit dem Steher an der ersten Steherseite über die Schraubverbindung mit der Schraube direkt und/oder fest, verbunden sein. Auch kann das Montageelement beispielsweise über die Klemmverbindung mit dem Klemmbügel direkt und/oder feste verbunden sein.

Das erfindungsgemäße Fahrzeugrückhaltesystem kann daher im Gegensatz zum Stand der Technik zuverlässig das vorgegebene Rückhaltevermögen erfüllen und ist in der Montage deutlich handhabungsfreundlicher, was die Erstinstallation aber auch Instandsetzung erleichtern kann.

Vorzugsweise ist die Klemmverbindung mechanisch belastbarer als die Schraubverbindung, um in einem Anprallfall die Schraubverbindung zwischen Montageelement und Steher zu lösen. Damit löst sich die Schraubverbindung zwischen Montageelement und Steher als Erster, was beispielsweise das Rückhaltevermögen des Fahrzeugrückhaltesystems sicherstellen kann, wie vorstehend beschrieben.

Wird beispielsweise im Anprallfall das Montageelement am Zugelement gehalten, kann dies ein ungewolltes Lösen des Montageelements vom Fahrzeugrückhaltesystem vermeiden, was dessen Sicherheit weiter erhöhen kann.

Das Verhalten des Montageelements zum Steher im Anprallfall kann weiter verbessert eingestellt werden, wenn die Klemmverbindung zu dieser ersten Steherseite in Längsrichtung des Zugelements gesehen außermittig, insbesondere seitlich neben dieser ersten Steherseite, angeordnet ist.

Verläuft das Zugelement im überlappenden Bereich mit dem Steher durchgehend, kann das Zugelement zuverlässig auch im Bereich des Stehers seine Rückhaltefunktion gewährleisten.

Das Verhalten des Zugelements gegenüber dem Steher kann weiter verbessert werden, wenn das Montageelement am Steher und/oder am Zugelement direkt anliegt.

Die Konstruktion des Fahrzeugrückhaltesystems kann weiter vereinfacht werden, wenn das Montageelement einen ersten Steg aufweist, der von der Schraube und/oder vom Klemmbügel durchdrungen ist.

Dieser erste Steg kann beispielsweise zum Zugelement parallel verlaufend ausgebildet sein.

Vorstehendes kann weiter verbessert werden, wenn der erste Steg in dessen Längsrichtung gerade verläuft. Zudem kann dies die Montage eines beispielsweise gerade verlaufenden Zugelements erleichtern.

Das Montageelement kann auch beispielsweise verwendet werden, Längskräfte am Zugelements auf den Steher abzutragen. Dies, indem das Montageelement einen zweiten Steg aufweist, der geneigt auf den ersten Steg steht und entlang einer zweiten Steherseite verläuft, die an die erste Steherseite anschließt. Damit können Längskräfte über den zweiten Steg seitlich am Steher abgetragen bzw. von diesem aufgenommen werden, was die mechanische Stabilität des Fahrzeugrückhaltesystems im Anprallfall weiter erhöhen kann. Dies auch noch nach einem anprallbedingten Lösen der festen Verbindung zwischen Montageelement und Steher.

Vorzugsweise steht der zweite Steg normal auf den ersten Steg. Beispielsweise kann der zweite Steg auch parallel zur zweiten Steherseite verlaufen.

Vorstehendes auch unabhängiger von der Richtung der Zugkräfte, wenn das Montageelement einen U-förmigen Abschnitt aufweist, der von dem ersten Steg, dem zweiten Steg sowie einem dritten Steg ausgebildet wird, der geneigt auf den ersten Steg steht und entlang einer dritten Steherseite verläuft, die an die erste Steherseite anschließt.

Vorzugsweise steht der dritte Steg normal auf den ersten Steg. Beispielsweise kann der dritte Steg auch parallel zur dritten Steherseite verlaufen.

Die Konstruktion des Montageelements kann weiter vereinfacht werden, wenn der U-förmige Abschnitt des Montageelements von zwei L-Winkeln ausgebildet wird. Dies kann zudem auch die Montage des Montageelements erleichtern.

Zusätzlich oder alternativ kann der U-förmige Abschnitt des Montageelements zwei L-Winkel aufweisen, die vom Klemmbügel durchdrungen werden.

Hierbei kann zur weiteren Vereinfachung der Konstruktion des Fahrzeugrückhaltesystems einer der beiden L-Winkel den ersten und zweiten Steg ausbilden, und der andere L-Winkel mit einem Schenkel entlang dem ersten Steg verläuft und mit einem anderen Schenkel den dritten Steg ausbildet.

Vorstehendes kann weiter verbessert werden, wenn die Klemmbügel an jener Seite des Montageelements mit Muttern und mit gegebenenfalls Beilag- und/oder Sicherungsscheiben montiert sind, die der Seite des Montageelements mit dem, insbesondere anliegenden, Zugelement abgewandt ist.

Das vorgegebene Rückhaltevermögen kann auch bei verschiedensten Fahrzeugen gewährleistet werden, wenn das Zugelement im Wesentlichen auf mittiger Höhe des Stehers verläuft. Bevorzugt verläuft das Zugelement horizontal.

Die Steifigkeit des Fahrzeugrückhaltesystems kann weiter erhöht werden, wenn oberhalb dem Zugelement zumindest ein zweites längliches Zugelement, insbesondere mit zumindest einem Zugstab, von Steher zu Steher verläuft, wobei das zweite Zugelement über mehrere, insbesondere U-förmige, Klemmbügel, mit den Stehern direkt fest verbunden ist. Beispielsweise kann durch das weitere Zugelement strukturelle Integrität, Energieabsorption und Lastverteilung am Fahrzeugrückhaltesystem weiter verbessert werden.

Das erfindungsgemäße Fahrzeugrückhaltesystem kann sich besonders für eine Fahrfläche eigenen. Eine derartige Fahrfläche kann beispielsweise eine Straße, eine Fahrbahn, ein Weg oder selbst eine unbebaute Fläche, wie eine Wiese sein. Im Allgemeinen kann eine Fahrfläche jede von einem Fahrzeug befahrbare Fläche sein.

In den Figuren ist beispielsweise der Erfindungsgegenstand anhand eines Ausführungsbeispiels näher dargestellt. Es zeigen
- Fig. 1: eine anprallseitige Ansicht auf ein Fahrzeugrückhaltesystem,
- Fig. 2: eine Seitenansicht auf einen Steher des nach Fig. 1 dargestellten Fahrzeugrückhaltesystems und
- Fig. 3: eine Schnittansicht nach III-III der Fig. 2.

Nach Fig. 1 ist beispielsweise ein Fahrzeugrückhaltesystem 1 an einer als Wiese ausgeführte Fahrfläche 2 dargestellt. Das Fahrzeugrückhaltesystem 1 weist mehrere Steher 3 auf, die nebeneinander angeordnet sind, vertikal verlaufen und beispielsweise aus einem gebogenen Stahlblech bestehen. Zudem weist das Fahrzeugrückhaltesystem 1 längliche Zugelemente 4, 5 auf, die von Steher 3 zu Steher 3 durchgehend und damit auch zumindest im überlappenden Bereich mit dem Steher 3 durchgehend verlaufenden. Die Zugelemente 4, 5 weisen jeweils mehrere nacheinander angeordnete Zugstäbe auf, die vorzugsweise stumpf aneinanderstoßend über Verbinder, beispielsweise Rundmuffen, miteinander verbunden sind, was nicht näher dargestellt worden ist. Beidseitig an der Rundmuffe vorgesehene Kontermuttern sichern die Rundmuffe beispielsweise. Die Zugelemente 4, 5 sind an deren Enden endverankert, beispielsweise ausschließlich mit Klemmverbindungen 6 an einem Steher 3 befestigt, was nicht näher dargestellt worden ist.

Die Zugelemente 4, 5 sind an der Anprallseite 1a des Fahrzeugrückhaltesystems 1 vorgesehen und mit dem Stehen 3 verbunden, und zwar fest. Für diese mechanische Verbindung weist das Fahrzeugrückhaltesystem 1 Klemmverbindungen 6 auf. Diese Klemmverbindungen 6 weisen U-förmige Klemmbügel 7 auf. Diese Klemmbügel 7, bestehen aus einem U-förmigen Bügelkörper 7a, beispielsweise aus einem Rundstahl, an dessen beiden Enden je ein Außengewinde 7b mit je eine Mutter 7c vorgesehen ist, wie dies beispielsweise in Fig. 2 an Klemmverbindung 6 für das Zugelement 5 zu erkennen ist.

Erfindungsgemäß ist die feste Verbindung zwischen dem Zugelement 4 und dem Stehern 3 besonders ausgebildet, um am Fahrzeugrückhaltesystem 1 ein vorgegebenes Rückhaltevermögen standfest zu gewährleisten. So weist diese mechanische Verbindung ein Montageelement 8 auf, das zwischen dem Steher 3 und dem Zugelement 4 vorgesehen ist. Das Montageelement 8 ist nämlich mit dem Steher 3 an einer ersten Steherseite 3a mittig über eine Schraubverbindung 10 direkt verbunden. Hierzu weist die Schraubverbindung 10 eine Schraube 10a, nämlich wie beispielsweise dargestellt eine Flachrundschraube mit einer Mutter 10b samt Beilagscheibe bzw. Unterlegscheibe 10c auf. Letzteres befindet sich auf jener Seite des Montageelements 8, die der Seite des Montageelements 8 mit dem anliegenden Zugelement 4 abgewandt ist.

Zudem ist das Montageelement 8 mit dem Zugelement 4 über die Klemmverbindung 6 mit dem Klemmbügel 7 direkt verbunden, wie in Fig. 3 im Detail zu erkennen. Damit ist die Klemmverbindung 6 für das Zugelement 4 unabhängiger vom Steher 3 montierbar als dies beispielsweise bei der Klemmverbindung 6 zwischen Zugelement 5 und Steher 3 der Fall ist. Das Montageelement 8 separiert nämlich die Verbindung des Zugelements 4 mit dem Steher 3 in eine Schraubverbindung 10 und eine Klemmverbindung 6. Die Montage des Zugelements 4 ist damit unabhängiger von der Form des Stehers 3 und seiner Lage zum Steher 3, was die Erstinstallation, aber auch Instandsetzung erleichtert.

Zudem kann mit der zusätzlichen Schraubverbindung 10 die Funktionalität des Fahrzeugrückhaltesystems 1 in Richtung erhöhte Sicherheit beim vorgegebenen Rückhaltevermögen erweitert werden. Diese weitere Verbindung erlaubt es nämlich, dass sich das Montageelement 8 vom Steher 3 im Anprallfall lösen kann, was ein Abtauchen des Zugelements 4 bei einem Umknicken des Stehers 3 vermeidet. Dieses anpallbedingte Lösen der Schraubverbindung 10 kann durch Überlastung, wie ein Abscheren, Bruch, etc. oder auch ein Ausknöpfen der Schraube etc. erfolgen. Das erfindungsgemäße Fahrzeugrückhaltesystem 1 kann daher im Gegensatz zum Stand der Technik zuverlässig das vorgegebene Rückhaltevermögen erfüllen.

Dies insbesondere auch dadurch, da die Klemmverbindung 6 mechanisch belastbarer als die Schraubverbindung 10 ist, um im Anprallfall die Schraubverbindung 10 zwischen Montageelement 8 und Steher 3 zu lösen und auch das Montageelement 8 am Zugelement 4 zu halten. Letzteres vermeidet im Anprall auch lose Teile am Fahrzeugrückhaltesystem 1, was eine Verletzungsgefahr weiter reduziert.

Zudem ist in Fig. 3 zu erkennen, dass die Klemmverbindung 6 zu dieser ersten Steherseite 3a in Längsrichtung L des Zugelements 4 gesehen außermittig, und zwar seitlich links neben dieser ersten Steherseite 3a angeordnet ist. Diese seitliche Anordnung erleichtert die Montage der Klemmverbindung 6 erheblich und kann links oder rechts des Stehers in Richtung der Anprallseite 1a gesehen sei, wie in Fig. 1 zu erkennen. Vorzugsweise wechselt sich diese seitliche Anordnung in Längsrichtung L des Zugelements 4 gesehen ab.

Auch ist in der Fig. 3 zu erkennen, dass das Montageelement 8 an den Steher 3 und an das Zugelement 4 direkt anliegt, was den Konstruktionsaufbau der Erfindung weiter vereinfacht. Dafür weist das Montageelement 8 einen zum Zugelement 4 parallel verlaufenden ersten Steg 8a auf, der von der Schraube 10a und vom Klemmbügel 7 durchdrungen ist, die voneinander beabstandet angeordnet sind. Der konstruktiven Einfachheit halber verläuft der erste Steg 8a in dessen Längsrichtung L gerade.

Zudem weist das Montageelement 8 einen U-förmigen Abschnitt auf, wie in Fig. 3 zu erkennen. Hierzu weist das Montageelement 8 einen zweiten Steg 8b und einen dritten Steg 8c auf. Der erste und zweite Steg 8b, 8c stehen je normal auf den ersten Steg 9a und schließen an diesen an. Der zweite Steg 8b verläuft entlang einer zweiten Steherseite 3b und der dritte Steg 8c verläuft entlang der dritten Steherseite 3c. Beide Steherseiten 3b und 3c schließen an die erste Steherseite 3a an. Über den U-förmigen Abschnitt des Montageelement 8 kann dieses entlang dem Steher 3 gleiten, wenn sich im Anprallfall die Schraubverbindung 10 löst und das Montageelement 8 gegenüber dem Steher 3 frei beweglich ist. Zudem kann der U-förmige Abschnitt des Montageelement 8 dazu beitragen, Längskräfte am Zugelement 4 auf den Steher 3 abzutragen, und dies auch nach dem Lösen der Schraubverbindung 10 im Anprallfall. Zudem kann dieser U-förmige Abschnitt des Montageelement 8 das Zugelement 4 entlasten.

Das Montageelement 8 ist zudem konstruktiv einfach aufgebaut. So besteht dieses aus zwei L-Winkel 9a, 9b. Von diesen wird der U-förmige Abschnitt des Montageelements 8 ausgebildet. Der erste L-Winkel 9a bildet hierzu den ersten und zweiten Steg 8a, 8b des Montageelements 8 aus. Der andere zweite L-Winkel 9b verläuft mit einem dessen ersten Schenkel entlang dem ersten Steg 8a des Montageelements 8 und liegt an diesem an. Der anderen Schenkel des zweiten L-Winkels 8b bildet den dritten Steg 8c aus.

Beide L-Winkel 9a, 9b halten zusammen, indem diese vom Klemmbügel 7 gemeinsam durchdrungen werden.

Zudem ist in der Fig. 1 zu erkennen, dass das erste Zugelement 4 im Wesentlichen auf mittiger Höhe der Steher 3 horizontal verläuft. Am oberen Ende der Steher 3 ist das zweite Zugelement 5 vorgesehen. Das zweite Zugelement 5 ist jeweils über U-förmigen Klemmbügel 7 mit den Stehern 3 direkt fest verbunden.

Durch das Lösen der Schraubverbindung 10 zwischen Montageelement 8 und Steher 3 im Anprallfall kann das weitere, nämlich zweite, Zugelement 5 auch dann zur Aufnahme von Anprallkräften beitragen, und sich damit diese Anprallkräfte auf beide Zugelemente 4 und 5 aufteilen. Dies auch dann, wenn sich der Steher umklappt und sich das andere Zugelement 5 mit dem Steher 3 mit bewegt. Das erfindungsgemäße Fahrzeugrückhaltesystem 1 kann sohin im Gegensatz zum Stand der Technik mehr Energie aufnehmen und ist damit mechanisch belastbarer.

Im Allgemeinen wird festgehalten, dass "insbesondere" als "more particularly" ins Englische übersetzt werden kann. Ein Merkmal, dem "insbesondere" vorangestellt ist, ist als fakultatives Merkmal zu betrachten, das weggelassen werden kann, und stellt damit keine Einschränkung, beispielsweise der Ansprüche, dar. Das Gleiche gilt für "vorzugsweise", ins Englische übersetzt als "preferably".

## Patentansprüche

1. Fahrzeugrückhaltesystem mit mehreren Stehern (3), mit zumindest einem von Steher (3) zu Steher (3) verlaufenden und damit verbundenen länglichen Zugelement (4), insbesondere mit zumindest einem Zugstab, und mit mehreren Klemmverbindungen (6) mit zumindest je einem, insbesondere U-förmigen, Klemmbügel (7) zur Verbindung des Zugelements (4) mit dem jeweiligen Steher (3), **dadurch gekennzeichnet, dass** zwischen zumindest einem Steher (3) der Steher (3) und dem Zugelement (4) ein Montageelement (8) vorgesehen ist, das einerseits mit dem Steher (3) an einer ersten Steherseite (3a), insbesondere mittig, über eine Schraubverbindung (10) mit zumindest einer Schraube (10a), insbesondere direkt und/oder fest, verbunden und andererseits mit dem Zugelement (4) über die Klemmverbindung (6) mit dem Klemmbügel (7), insbesondere direkt und/oder fest, verbunden ist.

2. Fahrzeugrückhaltesystem nach Anspruch 1, **dadurch gekennzeichnet, dass** die Klemmverbindung (6) mechanisch belastbarer als die Schraubverbindung (10) ist, um in einem Anprallfall die Schraubverbindung (10) zwischen Montageelement (8) und Steher (3) zu lösen und/oder das Montageelement (8) am Zugelement (4) zu halten.

3. Fahrzeugrückhaltesystem nach Anspruch 1 oder 2, **dadurch gekennzeichnet, dass** die Klemmverbindung (6) zu dieser ersten Steherseite (3a) in Längsrichtung des Zugelements (4) gesehen außermittig, insbesondere seitlich neben dieser ersten Steherseite (3a), angeordnet ist.

4. Fahrzeugrückhaltesystem nach einem der Ansprüche 1 bis 3, **dadurch gekennzeichnet, dass** das Zugelement (4) im überlappenden Bereich mit dem Steher (3) durchgehend verläuft.

5. Fahrzeugrückhaltesystem nach einem der Ansprüche 1 bis 4, **dadurch gekennzeichnet, dass** das Montageelement (8) am Steher (3) und/oder am Zugelement (4) direkt anliegt.

6. Fahrzeugrückhaltesystem nach einem der Ansprüche 1 bis 5, **dadurch gekennzeichnet, dass** das Montageelement (8) einen, insbesondere zum Zugelement (4) parallel verlaufenden, ersten Steg (8a) aufweist, der von der Schraube (10a) und/oder vom Klemmbügel (7) durchdrungen ist.

7. Fahrzeugrückhaltesystem nach Anspruch 6, **dadurch gekennzeichnet, dass** der erste Steg (8a) in dessen Längsrichtung gerade verläuft.

8. Fahrzeugrückhaltesystem nach einem der Ansprüche 1 bis 7, **dadurch gekennzeichnet, dass** das Montageelement (8) einen zweiten Steg (8b) aufweist, der geneigt, insbesondere normal, auf den ersten Steg (8a) steht und entlang einer, insbesondere parallel zu einer, zweiten Steherseite (3b) verläuft, die an die erste Steherseite (3a) anschließt.

9. Fahrzeugrückhaltesystem nach Anspruch 8, **dadurch gekennzeichnet, dass** das Montageelement (8) einen U-förmigen Abschnitt aufweist, der von dem ersten Steg (8a), zweiten Steg (8b) sowie einem dritten Steg (8c) ausgebildet wird, der geneigt, insbesondere normal, auf den ersten Steg (8a) steht und entlang einer, insbesondere parallel zu einer, dritten Steherseite (3c) verläuft, die an die erste Steherseite (3a) anschließt.

10. Fahrzeugrückhaltesystem nach Anspruch 9, **dadurch gekennzeichnet, dass** der U-förmige Abschnitt des Montageelements (8) von zwei L-Winkeln (9a, 9b) ausgebildet wird und/oder dass der U-förmige Abschnitt des Montageelements (8) zwei L-Winkel (9a, 9b) aufweist, die vom Klemmbügel (7) durchdrungen werden.

11. Fahrzeugrückhaltesystem nach Anspruch 10, **dadurch gekennzeichnet, dass** einer der beiden L-Winkel (9a) den ersten und zweiten Steg (8a, 8b) ausbildet, und der andere L-Winkel (9b) mit einem Schenkel entlang dem ersten Steg (8a) verläuft und mit einem anderen Schenkel den dritten Steg (8c) ausbildet.

12. Fahrzeugrückhaltesystem nach einem der Ansprüche 1 bis 11, **dadurch gekennzeichnet, dass** die Klemmbügel (7) an jener Seite des Montageelements (8) mit Muttern (7c) und gegebenenfalls mit Beilag- und/oder Sicherungsscheiben montiert sind, die der Seite des Montageelements (8) mit dem, insbesondere anliegenden, Zugelement (4) abgewandt ist.

13. Fahrzeugrückhaltesystem nach einem der Ansprüche 1 bis 12, **dadurch gekennzeichnet, dass** das Zugelement (4) im Wesentlichen auf mittiger Höhe des Stehers (3), insbesondere horizontal, verläuft.

14. Fahrzeugrückhaltesystem nach einem der Ansprüche 1 bis 13, **dadurch gekennzeichnet, dass** oberhalb dem Zugelement (4) zumindest ein zweites längliches Zugelement (4), insbesondere mit zumindest einem Zugstab, von Steher (3) zu Steher (3) verläuft, wobei das zweite Zugelement (4) über mehrere, insbesondere U-förmige, Klemmbügel (7), mit den Stehern (3) direkt fest verbunden ist.

15. Fahrfläche, insbesondere Fahrbahn, mit einem Fahrzeugrückhaltesystem (1) nach einem der Ansprüche 1 bis 14.
